# EUROPÄISCHE PATENTSCHRIFT

(11) **EP 0 231 828 B1**
(45) Veröffentlichungstag und Bekanntmachung des Hinweises auf die Patenterteilung: **30.05.1990**
(21) Anmeldenummer: 87100911.4
(22) Anmeldetag: 23.01.1987
(51) Int. Cl.: F01N 3/02

(54) **Verfahren und Vorrichtung zur Regenerierung eines Dieselrussfilters**
Process and device for regenerating a diesel soot filter
Procédé et dispositif de régénération d'un filtre à suie pour moteurs diesel

(30) Priorität: 24.01.1986 DE 3602038
(43) Veröffentlichungstag der Anmeldung: 12.08.1987
(73) Patentinhaber: Pattas, Konstantin N., Prof.Dr.-Ing., GR-54623 Thessaloniki (GR)
(72) Erfinder: Pattas, Konstantin N., Prof.Dr.-Ing., GR-54623 Thessaloniki (GR)
(74) Vertreter: Liesegang, Roland, Dr.-Ing.

(56) Entgegenhaltungen:
- DE-A- 2 930 969
- FR-A- 1 135 294
- GB-A- 2 010 971

## Beschreibung

Die Erfindung betrifft ein Verfahren und eine Vorrichtung zur Regenerierung eines Dieselrußfilters, das in den Auslaßkanal eines Dieselmotors eingebaut ist, wobei das Abgas in demjenigen Abschnitt des Auslaßkanales, welcher das Dieselrußfilter enthält, durch gesteuertes Drosseln des Auslaßkanals in einem solchen Maße verdichtet wird, das die Regenerierungstemperaturgrenze erreicht oder überschritten wird.

Es sind Dieselrußfilter mit poröser Wand insbesondere aus Keramikwerkstoff in Monolithbauweise zur Filtrierung der im Abgas eines Dieselmotors enthaltenen Feststoffe, wie Ruß, entwikkelt worden. Bei Temperaturen zwischen 500°C und 600°C wird der im Dieselrußfilter abgeschiedene Ruß in Anwesenheit von im Abgas enthaltenem Restsauerstoff gezündet und verbrannt. Das Dieselrußfilter wird dadurch regeneriert. Damit diese Regenerierung stattfinden kann, muß eine Temperatur in dem genannten Bereich im Dieselrußfilter herrschen, die oberhalb der unteren Temperaturgrenze des erwähnten Regenierungstemperaturbereiches liegt.

Bei Stadtfahrten (z.B. Europa-Fahrzyklus ECE-15) von Diesel-PKW, -LKW oder -Omnibussen wird der Motor überwiegend im Teillastbereich - betrieben. Dabei bleibt die Temperatur im Auslaßkanal unterhalb der Regenerierungstemperaturgrenze, so daß der abgeschiedene Ruß nicht verbrannt und das Dieselrußfilter nicht regeneriert wird.

Es ist bekannt, die Regenerierungstemperatur abzusenken, z.B. durch Imprägnieren der porösen Filterwand des Dieselrußfilters mit Metall oder Metalloxiden, welche eine katalytische Wirkung aufweisen, oder durch Zusätze von Metallverbindungen im Kraftstoff (Bleiäthyl, Manganoxyd usw.). Solche Zusätze können aber zu Umweltbelastungen führen.

Es ist auch schon bekannt, die Abgastemperatur zu erhöhen, z.B. durch Drosseln der Ansaugluft des Motors. Dies führt jedoch nicht zu der erforderlichen Regenerierungstemperatur. Eine andere bekannte Maßnahme besteht darin, das Dieselrußfilter möglichst nahe am Auslaßventil im Auslaßkanal anzuordnen, weil dort die Temperaturen hoch sind. Diese Lösung führt aber ebenfalls nicht zu genügend hohen Temperaturen im Dieselrußfilter und begegnet im übrigen wegen der beschränkten Platzverhältnisse im Motorraum eines Fahrzeuges Einbauschwierigkeiten.

Ferner hat man zur Regenerierung des Rußfilters einen Brenner in den Auslaßkanal vor dem Rußfilter eingebaut. Mit einem Brenner werden zwar ausreichend hohe Temperaturen erreicht; doch werden die Temperaturen hierbei so hoch, daß das Dieselrußfilter leicht beschädigt oder zerstört werden kann. Außerdem müssen solche Brenner entgegen dem Druck im Auslaßkanal arbeiten, was bisher noch nicht zufriedenstellend gelöst wurde.

Um diese Schwierigkeiten zu beheben, ist vorgeschlagen worden, in den Auslaßkanal stromabwärts vom Rußfilter eine den Abströmweg der Abgase absperrende Klappe vorzusehen, die auch abhängig vom Differenzdruck der Drücke im Auslaßkanal stromaufwärts und stromabwärts vom Rußfilter gesteuert werden kann (DE-OS 29 30 969), (JA-OS 57-65 811).

Bei Drosselbetrieb wird der Liefergrad der Brennkraftmaschine drastisch reduziert. Folglich wird der Brennkraftmaschine mehr Kraftstoff zugeführt als verbrannt werden kann. Der Kraftstoffüberschuß wird in Ruß umgewandelt, der in einer solchen Menge anfällt, daß das Filter zu stark mit Ruß beladen wird. Versuche des Anmelders haben gezeigt, daß im Rußfilter eine obere Grenztemperatur, die in der Praxis bei 650°C liegen kann, nicht überschritten werden darf. Diese Grenztemperatur verlagert sich zu tieferen Temperaturen, wenn die Rußbeladung des Filters höher wird. Bei Überschreiten der oberen Grenztemperatur kann lokales Schmelzen und damit eine Zerstörung des Filters bedingt durch die Zündung und Verbrennung des abgelagerten Rußes die Folge sein. Dieses Problem läßt sich auch mit dem zuletzt genannten bekannten Verfahren nicht beheben.

Der Erfindung liegt die Aufgabe zugrunde, ein Verfahren und eine Vorrichtung zu schaffen, das bzw. die eine rechtzeitige und ausreichende Regenerierung des Rußfilters ohne Gefahr von dessen vorzeitiger Zerstörung aufgrund lokalen Schmelzens des Filtermaterials ermöglicht.

Zur Lösung dieser Aufgabe dient das Verfahren nach Anspruch 1.

Mit aufgrund der Drosselung zunehmendem Druck im Auslaßkanal wird entsprechend weniger Kraftstoff zugemessen, so daß die Gefahr der übermäßigen Rußbildung bei Vollastbetrieb des Motors vermieden wird. Die Drosselung des Abgasstromes stromaufwärts vom Dieselrußfilter sorgt dafür, daß dieser im Bereich kleineren Druckes und damit geringerer Beanspruchung im Betrieb liegt.

Vorzugsweise wird die Kraftstoffmenge gesteuert in Abhängigkeit vom Druck in dem Auslaßkanal reduziert.

Eine Vorrichtung zur Regenerierung eines Dieselrußfilters kennzeichnet sich erfindungsgemäß durch die Merkmale des Anspruchs 4.

Bei einer Weiterbildung dieser Vorrichtung ist erfindungsgemäß vorgesehen, daß die Steuervorrichtung eine vom Druck in der auslaßleitung beaufschlagbaren bewegliche Wand umfaßt, die mit einer Regelstange einer Kraftstoff-Einspritzpumpe gekoppelt ist, wobei die bewegliche Wand zweckmäßig auf der einen Seite vom Druck in der Auslaßleitung und auf der anderen Seite von einer vorgespannten Druckfeder beaufschlagt ist.

Die Drosselung kann manuell oder selbsttätig in Abhängigkeit vom Druckverlust im Dieselrußfilter gesteuert sein. Die Drosselung kann in beiden Fällen durch volle Betätigung des Gaspedales ("Kick-down") abgeschaltet werden, so daß bei Bedarf die volle Leistung des Dieselmotors zur Verfügung steht.

Die Drosseleinrichtung kann anstatt von einem Ventil auch von einer Drosselklappe gebildet sein, welche eine Steuerbohrung aufweist.

Im Betrieb des Dieselmotors wird das Abgas in dem Abschnitt des Auslaßkanales, der das Dieselrußfilter enthält, selbsttätig bzw. zu gewählten Zeitpunkten verdichtet. Dadurch werden in diesem Abschnitt Temperatur und Druck in einem solchen Maß erhöht, daß Zündung und Verbrennung des im Dieselrußfilter abgeschiedenen Rußes bzw. der Feststoffe im Abgas mit Sicherheit erfolgt. Gleichzeitig wird eine Überbeladung des Rußfilters im Vollastbetrieb der Maschine bei gedrosseltem Auslaßkanal vermieden. Somit wird die gewünschte Regenerierung unter allen Betriebsbedingungen des Dieselmotors, d.h. auch im Leerlauf und bei Teillast, stets sichergestellt.

Die Erfindung erlaubt es, die Regenerierung des Dieselrußfilters in nach Bedarf wählbaren Zeitabschnitten vorzunehmen, welche nur einen Bruchteil, z.B. 1/100, der gesamten Betriebszeit des Motors ausmachen. Dadurch läßt sich eine Beeinträchtigung des Motorbetriebes durch die Regenerierung praktisch ausschalten.

Die Regenerierung des Dieselrußfilters kann beispielsweise im Leerlauf bei stehendem Fahrzeug bzw. im lastfreien Betrieb eines stationären Diesemotors oder während der Fahrt bzw. unter Last des Dieselmotors erfolgen. Dabie ist es möglich, durch entsprechende Dimensionierung der Dorsseleinrichtung die volle Leistung des Motors für die Regenerierung des Dieselrußfilters auch bei Nullast bereitzustellen. Die auf diese Weise erreichbare Abgastemperatur übersteigt die untere Grenze des Regenerierungs-Temperaturbereiches. Je tiefer diese untere Grenze liegt, desto schneller wird die gewünschte Regenerierung erzielt.

Die Erfindung ist im folgenden anhand schematischer Zeichnungen an zwei Ausführungsbeispielen einer erfindungsgemäßen Vorrichtung näher erläutert. Es zeigen:
Fig. 1 eine schematisierte Darstellung einer Vorrichtung gemäß der Erfindung,
Fig. 2 und 3 in Drehmoment-Drehzahl-Diagrammen einen Vergleich der beim Stand der Technik und bei der Erfindung zur Regenerierung ausnutzbaren Bereiche des Dieselmotor-Kennfeldes.

Gemäß Fig. 1 gehört zu einem Dieselmotor 11 eine Einspritzpumpe 12. In den Auslaßkanal 13 für die Abgase des Dieselmotors 11 ist ein Rußfilter 10 eingeschaltet. Stromaufwärts vom Rußfilter 10 ist eine Drosseleinrichtung 14 in den Auslaßkanal eingebaut, um den Druck im Auslaßkanal vor dem Rußfilter 10 auf einen Wert anzuheben, bei welcher sich der im Rußfilter 10 abgeschiedene Ruß entzündet und verbrennt.

Der Einspritzpumpe 12 ist eine Steuervorrichtung 16 zugeordnet, welche eine bewegliche Wand bzw. Membran 15 aufweist, die auf ihrer einen Seite vom Druck im Auslaßkanal 13 zwischen Dieselmotor 11 und Drosseleinrichtung 14 und auf ihrer anderen Seite von einer vorgespannten Druckfeder 18 mit einem definierten, z.B. progressiven Federverhalten beaufschlagt ist. Die Membran ist mittig mit einer Regelstange 19 verbunden, welche den Vollastanschlag in der Einspritzpumpe 12 regelt. Erhöht sich aufgrund einer Drosselung mittels der Drosseleinrichtung 14 der Druck im' Auslaßkanal 13, so erhöht sich auch der Druck in einer Zweigleitung 17 und damit in der Kammer der Steuereinrichtung 16 oberhalb der Membran 15, so daß diese gegen die Kraft der Feder 18 zusammen mit der Regelstange 19 nach außen bewegt wird und die von der Einspritzpumpe 12 zugemessene Kraftstoffmenge reduziert.

Die Fig. 2 und 3 zeigen den Kurvenverlauf 30 des Drehmomentes M_{d} über der Drehzahl n. Am Punkt 34 der Drehmomentkurve 30 ist die Nenndrehzahl erreicht. Die Kurven 31 und 32 zeigen in Fig. 2 am Stand der Technik und in Fig. 3 bei der Erfindung die Betriebsbereichsgrenzen unter der Drehmomentkurve 30 innerhalb deren eine Drosselung mittels der Drosseleinrichtung ohne Gefahr der Zerstörung des Rußfilters 10 möglich ist.

Es ist ersichtlich, daß im Bereich von Teillast und Vollast insbesondere bei größer werdenden Drehzahlen eine Regenerierung durch Drosselung des Abgases nicht möglich ist, während sie gemäß dem schraffierten Bereich unter der Kurve 30 nach Fig. 3 aufgrund der erfindungsgemäßen Maßnahme auch bei hohen Drehzahlen im Teillast- und Vollastbereich möglich ist. Dies beruht darauf, daß die Kraftstoffzufuhr in diesem Betriebsbereich erfindungsgemäß abgesenkt und damit die Rußbildung durch überschüssigen Kraftstoff aufgrund des bei der Dorsselung verminderten Liefergrades ausgeschlossen ist.

Im Gegensatz zur Darstellung gemäß Fig. 1 läßt isch eine Vergrößerung des Betriebsbereiches unter der Drehmomentkurve 30 im Vergleich zu Fig. 2 auch dann erreichen, wenn die Steuereinrichtung 16 nicht vom Druck im Auslaßkanal 13 beaufschlagt ist sondern jeweils bei wirksam werdender Drosseleinrichtung 14 die zugemessene Kraftstoffmenge um einen vorgegebenen Betrag, z.B. einen konstanten Betrag, reduziert ist. Optimale Verhältnisse ergeben sich jedoch bei Beaufschlagung der Membran 15 der Steuereinrichtung 16 mit dem Druck im Auslaßkanal 13 über die Rückführleitung 17 gemäß Fig. 1.

Es ist auch denkbar, die Drosseleinrichtung unabhängig vom Druck im Auslaßkanal 13 zu steuern, und zwar zu gewünschten Zeiten oder bei bestimmten Betriebszuständen des Dieselmotors, um wahlweise eine bestimmte Drosselwirkung zu erzielen, beispielswiese auf Knopfdruck des Fahrers hin. Auch ist denkbar, die Drosseleinrichtung 14 abhängig vom Differenzdruck vor und hinter der Drosselstelle zu steuern.

## Patentansprüche

1. Verfahren zur Regenerierung eines Dieselrußfilters, das in den Auslaßkanal eines Dieselmotors eingebaut ist, wobei das Abgas in demjenigen Abschnitt des Auslaßkanales, welcher das Dieselrußfilter (10) enthält, durch gesteuertes Drosseln des Auslaßkanals in einem solchen Maße verdichtet wird, daß die Regenerierungstemperaturgrenze erreicht oder überschritten wird, dadurch gekennzeichnet, daß die Drosselung stromaufwärts von dem Dieselrußfilter (10) vorgenommen wird und daß während der Drosselung die dem Dieselmotor zugemessene Kraftstoffmenge reduziert wird.

2. Verfahren nach Anspruch 1, dadurch gekennzeichnet, daß die Kraftstoffmenge abhängig vom Druck an einer Stelle stromaufwärts vom Dieselrußfilter reduziert wird.

3. Verfharen nach Anspruch 1 oder 2, dadurch gekennzeichnet, daß die Drosselung selbsttätig in Abhängigkeit vom Druck an einer Stelle des Auslaßkanals (13) stromaufwärts des Dieselrußfilters (10) vorgenommen wird.

4. Vorrichtung zur Durchführung des Verfahrens nach einem der Anspruche 1 bis 3, dadurch gekennzeichnet, daß die Drosseleinrichtung (14) stromaufwärts vom Dieselrußfilter (10) in den Auslaßkanal (13) eingebaut ist und daß eine Steuereinrichtung (16) zum Vermindern der dem Motor zugemessenen Kraftstoffmenge im Betrieb der Drosseleinrichtung (14) vorgesehen ist.

5. Vorrichtung nach Anspruch 4, dadurch gekennzeichnet, daß die Steuereinrichtung (16) eine vom Druck in der Auslaßleitung (13) beaufschlagbare bewegliche Wand (15) umfaßt, die mit einer Regelstange (19) einer Kraftstoff-Einspritzpumpe (12) gekoppelt ist.

6. Vorrichtung nach Anspruch 5, dadurch gekennzeichnet, daß die bewegliche Wand (15) auf der einen Seite vom Druck in der Auslaßleitung (13) und auf der anderen Seite von einer vorgespannten Druckfeder (18) beaufschlagt ist.

## Revendications

1. Procédé pour régénérer un filtre à suie pour moteur diesel, qui est monté dans le conduit d'échappement d'un moteur diesel, les gaz d'échappement étant comprimés dans chaque section du conduit d'échappement, qui contient le filtre à suie (10), au moyen d'un étranglement commandé du conduit d'échappement, à un degré tel que la limite de température de régénération est atteinte ou dépassée, caractérisé en ce que l'étranglement est réalisé en amont du filtre à suie (10) et que, pendant l'étranglement, la quantité de carburant envoyé d'une manière dosée au moteur diesel est réduite.

2. Procédé selon la revendication 1, caractérisé en ce que la quantité de carburant est réduite en fonction de la pression en un emplacement situé en amont du filtre à suie.

3. Procédé selon la revendication 1 ou 2, caractérisé en ce que l'étranglement est réalisé d'une manière automatique en fonction de la pression en un emplacement du conduit d'échappement (13), situé en amont du filtre à suie (10).

4. Dispositif pour la mise en oeuvre d'un procédé selon l'une des revendications 1 à 3, caractérisé en ce que le dispositif d'étranglement (14) est monté dans le conduit d'échappement (13), en amont du filtre à suie (10) et qu'il est prévu du dispositif de commande (16) servant à réduire la quantité de carburant envoyée de façon dosée au moteur, pendant le fonctionnement du dispositif d'étranglement (14).

5. Dispositif selon la revendication 4, caractérisé en ce que le dispositif de commande (16) comporte une paroi mobile (15), qui peut être chargée par la pression régnant dans le conduit d'échappement (13) et est accouplée à une tige de régulation (19) d'une pompe d'injection de carburant (12).

6. Dispositif selon la revendication 5, caractérisé en ce que la paroi mobile (15) est chargée d'un côté par la pression régnant dans le conduit d'échappement (13) et de l'autre côté par un ressort de pression précontraint (18).

## Claims

1. A process for regenerating a diesel soot filter disposed in the exhaust duct of a diesel engine, the exhaust gas being compressed in that section of the exhaust duct which contains the diesel soot filter (10), by controlled throttling of the exhaust duct, the compression being effected to a degree such that the regeneration temperature limit is reached or exceeded, characterised in that the throttling is effected upstream of the diesel soot filter (10) and in that the amount of fuel allocated to the diesel engine is reduced during the throttling.

2. A process according to claim 1, characterised in that the quantity of fuel is reduced in dependence on the pressure at a place upstream of the diesel soot filter.

3. A process according to claim 1 or 2, characterised in that the throttling is effected automatically in dependence on the pressure at a place in the exhaust duct (13) upstream of the diesel soot filter (10).

4. A device for performing the process according to any one of claims 1 to 3, characterised in that the throttling device (14) is disposed in the exhaust duct (13) upstream of the diesel soot fitter

(10) and in that a control device (16) is provided to reduce the amount of fuel allocated to the engine during operation of the throttling device (14).

5. A device according to claim 4, characterised in that the control device (16) comprises a movable wall (15) adapted to be subjected to the pressure in the exhaust line (13) and coupled to a control rod (19) of a fuel injection pump (12).

6. A device according to claim 5, characterised in that one side of the movable wall (15) is subjected to the pressure in the exhaust line (13) and the other side is subjected to the action of a prestressed compression spring.
